# EUROPÄISCHE PATENTSCHRIFT

(11) **EP 1 970 174 B1**
(45) Veröffentlichungstag und Bekanntmachung des Hinweises auf die Patenterteilung: **24.08.2011**
(21) Anmeldenummer: 08101860.8
(22) Anmeldetag: 22.02.2008
(51) Int. Cl.: B26D 5/18, B26F 1/40, B30B 1/14, B26D 5/16, B26D 7/22, B26D 7/26

(54) **Bogenstanz- und -prägemaschine**
Sheet-fed punching and embossing press
Presse de découpage et de cannelage

(30) Priorität: 16.03.2007 DE 102007012639
(43) Veröffentlichungstag der Anmeldung: 17.09.2008
(73) Patentinhaber: Heidelberger Druckmaschinen AG, 69115 Heidelberg (DE)
(72) Erfinder: Ehrbar, David, 41179 Mönchengladbach (DE)

(56) Entgegenhaltungen:
- DE-A1- 3 313 790
- GB-A- 2 396 581

## Beschreibung

Die vorliegende Erfindung betrifft eine Bogenstanz- und -prägemaschine gemäß dem Oberbegriff von Anspruch 1.

Als Stanzen wird das Schneiden mit in sich geschlossenen, geometrischen Zuschnittsformen bezeichnet, die kreisförmig, oval oder mehreckig sowie Fantasieformen aller Art sein können. Auch die in der Druckweiterverarbeitung geübten Praktiken wie Stanzen mit Locheisen, Ecken abstoßen und Register stanzen werden zu diesem Bereich gezählt. Die Stanzung erfolgt gegen eine Stanzunterlage oder gegen Stempel, teilweise sind es auch Schervorgänge (vgl. Druckweiterverarbeitung, Ausbildungsleitfaden für Buchbinder, Bundesverband Druck e. V. 1996, Seite 351 ff.).

Verpackungsmaterialien aus Papier, Karton, Pappe oder Wellpappe werden hauptsächlich im Bogenformat gestanzt. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführungen handelt (etwa Verpackungen für Kosmetik, Zigaretten, Pharmazie, Lebensmittel etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich.

Diesen Ansprüchen wird das Flachbettstanzen am besten gerecht. Dabei werden die gedruckten und auf einer Palette gestapelten Bogen der Stanzmaschine zugeführt. In der Maschine erfolgt in einer Vereinzelungseinrichtung zunächst die Vereinzelung der zu stanzenden Bogen, die dann anschließend in einer Ausrichteinrichtung passgenau ausgerichtet, von einem Greiferwagen übernommen und exakt in der Stanzeinrichtung positioniert werden. Die Greiferwagen können hierbei an endlosen Ketten durch die Maschine bewegt werden oder aber durch Linearantriebe angetrieben werden.

Die Stanzeinrichtung besteht überlicherweise aus einem mit einer Gegenplatte versehenen ruhenden Tisch und einem mit Stanz- und Rillwerkzeugen versehenen über einen Hubantrieb senkrecht zur Gegenplatte auf und ab beweglichen Tisch. Durch diese Auf-und-abbewegung wird aus den taktweise zwischen den Tischflächen hindurch geführten Bögen die Nutzen ausgestanzt und gleichzeitig die zum sauberen Falten notwendigen Rillen eingedrückt.

In einer nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrenneinrichtung separiert werden.

Ein Antrieb für eine Bogenstanz- und -prägemaschine ist aus der DE 30 44 083 A1 bekannt. Die hierin beschriebene Maschine besitzt einen festen Untertisch und einen auf und ab beweglichen Obertisch zum Stanzen von Bögen aus Papier, Pappe und dergleichen. Die Bewegung des auf und ab beweglichen Obertisches wird über Rollen realisiert, die auf zwei über dem Tisch angeordneten Exzenterwellen angeordnet sind. Der Obertisch liegt mit Federkraft gegen die Rollen auf der Exzenterwelle an. Durch eine Drehbewegung der Exzenterwellen wird der Obertisch senkrecht gegen den Untertisch bewegt. Durch den Exzenterantrieb ergibt sich im zeitlichen Verlauf eine im Wesentlichen sinusförmige Hubbewegung des Obertisches.

Ein weiterer Antrieb wird in dem amerikanischen Patent US 4,767,393 beschrieben. Die beschriebene Stanz- und Prägemaschine besitzt einen angetriebenen Ober- und Untertisch. Der Antrieb erfolgt dabei über exzentrisch an einer Welle angeordnete Scheiben, die unmittelbar auf den Ober- und Untertisch wirken. Durch eine Drehbewegung der Wellen wird über die exzentrischen Scheiben eine gleichförmige Bewegung des Ober- und Untertisches zueinander erzielt.

Aus der DE 33 13 790 C2 ist ein weiterer Antrieb für eine Bogenstanz- und - prägemaschine bekannt. Die Tiegelstanzpresse weist einen ersten, fest in einem Maschinengestell angeordneten Tiegel und einen zweiten, gegen den ersten zustellbaren Tiegel auf, der über vier an diesem gelenkig angreifende Kniehebel in Zustellrichtung verstellbar ist. Die Kniehebel stützen sich jeweils über ein Stützgelenk gegen das Maschinengestell ab und werden durch einen Nockentrieb beaufschlagt. Aus dieser Schrift ist es weiterhin bekannt, dass wenigstens ein Paar Stützgelenke quer zur Zustellrichtung verstellbar ist. Die Verstellbarkeit wird dadurch ermöglicht, dass die Stützgelenke jeweils über Gelenkkörper in im Maschinengestell verschiebbar gelagerte Lagerhalbschalen gelagert sind. Die in dieser Schrift offenbarte Lösung ermöglicht zwar ein Aussetzen der Stanzbewegung, jedoch wird hierbei eine Ausweichbewegung eines hoch belasteten Gelenks erforderlich. Deshalb muss im Betrieb vom Aktuator eine permanent hohe Stellkraft aufgebracht werden. Gleichzeitig erfordert eine Vorrichtung dieser Art eine hohe Stellgeschwindigkeit um schnell genug die Stanzbewegung unterbrechen zu können, da nur ein sehr kleiner zeitlicher Abstand zwischen dem Herausfahren der Greiferbrücken und der Einleitung der Stanzbewegung besteht. Diese Bedingungen, Ausweichbewegung eines hoch belasteten Gelenks und hohe Stellgeschwindigkeit führen bei der Vorrichtung gemäß der DE 33 13 790 C2 zu einer problematischen Aktuatorauswahl.

Aus der GB 2 396 581 A ist ein weiterer Antrieb für eine Stanzmaschine bekannt, bei der der zustellbare Tiegel über ein Koppelgetriebe angetrieben wird. Das Koppelgetriebe weist mehrere Kniehebel auf, wobei mindestens ein Kniehebel durch eine Justierplatte im unteren Lagerpunkt des Kniehebels in seiner Höhe verstellbar ist. Aus dieser Druckschrift sind die Merkmale des Oberbegriffs der Ansprüche 1 und 2 bekannt.

Aufgabe der vorliegenden Erfindung ist es deshalb, eine Bogenstanz- und -prägemaschine mit einem alternativen Antrieb für den zustellbaren Tiegel zu schaffen.

Gelöst wird diese Aufgabe durch eine Bogenstanz- und -prägemaschine mit einem Antrieb des zustellbaren Tiegels gemäß den kennzeichnenden Merkmalen von Anspruch 1.

In einer vorteilhaften Ausführungsform ist der zustellbare Tiegel über mindestens ein mehrgliedriges Koppelgetriebe, welches über eine Kurvenrolle von einer Kurvenscheibe angetrieben wird, in Abhängigkeit vom Betriebszustand verstellbar. In einer besonders bevorzugten Ausführungsform ist der zustellbare Tiegel über zwei mehrgliedrige Koppelgetriebe, welche jeweils über eine Kurvenrolle von jeweils einer Kurvenscheibe angetrieben werden, in Abhängigkeit vom Betriebszustand verstellbar. Die beiden Koppelgetriebe sind dabei einander gegenüberliegend angeordnet. Diese Lösung ist besonders vorteilhaft, um Horizontalkräfte zu kompensieren. Um zu vermeiden, dass der Tisch bei außermittiger Belastung kippt, sollte die Angriffsfläche des Koppelgetriebes auf den Tiegel entsprechend breit gewählt werden. Alternativ ist es natürlich auch möglich, drei, vier oder mehr Koppelgetriebe am Tiegel angreifen zu lassen.

Das Koppelgetriebe weist mindestens einen Kniehebel, eine Koppel und einen Aktuator auf. Der Kniehebel ist an seinem einen Ende mit dem Maschinengestell und an seinem anderen Ende mit dem zustellbaren Tiegel über ein Drehgelenk verbunden. Die Koppel ist an ihrem einen Ende mit dem Kniegelenk des Kniehebels und mit ihrem anderen Ende mit der Achse der Kurvenrolle und dem einen Ende des Aktuators über ein Drehgelenk verbunden, wobei das andere Ende des Aktuators über ein Drehgelenk im Gehäuse gelagert ist. Mit dieser Ausgestaltung ist eine besonders einfache Verstellung des zustellbaren Tiegels in Abhängigkeit vom Betriebszustand über den Aktuator möglich.

In einer alternativen bevorzugten Ausführungsform ist die Koppel an ihrem einen Ende mit dem Kniegelenk des Kniehebels und mit ihrem anderen Ende mit der Achse der Kurvenrolle und dem einen Ende eines weiteren Hebels über ein Drehgelenk verbunden, wobei das andere Ende des weiteren Hebels mit einem Aktuator verbunden ist. Diese Ausführungsform hat den Vorteil, dass der Aktuator nur in einer einzigen Wirkrichtung bewegt wird und nicht schwenken muss.

In einer vorteilhaften Ausführungsform liegt die Achse der Kurvenrolle außerhalb des Bewegungsbereiches des Kniegelenks des Kniehebels. Das Koppelgetriebe mit Kurvenrolle ist über mindestens eine entsprechende Federanordnung in Richtung auf die Kurvenscheibe belastet. Hierdurch wird zum einen sowohl ein ständiger Kontakt mit dem Antrieb als auch der notwendige Hub für eine Bewegung des Tiegels gewährleistet.

In bevorzugten Ausführungsformen ist der Aktuator als Pneumatikzylinder oder Hydraulikzylinder oder als elektromechanische Lösung in Form einer Gewindespindel ausgebildet. Hierdurch wird eine einfache und zuverlässige Bewegung des Aktuator gewährleistet, so dass die Kurvenrolle aus der unmittelbaren horizontalen Wirkungslinie zwischen Kniegelenk und Kurvenscheibe herausgeführt wird, was zum Einknicken des Kniegelenks führt, was den Stanzvorgang augenblicklich unterbricht.

In den Zeichnungen sind bevorzugte Ausführungen der erfindungsgemäßen Bogenstanz-und -prägemaschine dargestellt.

Es zeigen:
- Fig. 1: den prinzipiellen Aufbau einer Bogenstanz- und -prägemaschine in schematischer Darstellung
- Fig. 2: einen erfindungsgemäßen Antrieb des zustellbaren Tiegels bei 0° Maschinenwinkel ohne aktivierten Aktuator
- Fig. 2a: einen erfindungsgemäßen Antrieb des zustellbaren Tiegels bei 0° Maschinenwinkel und aktiviertem Aktuator
- Fig. 3: einen erfindungsgemäßen Antrieb des zustellbaren Tiegels bei 90° Maschinenwinkel ohne aktivierten Aktuator
- Fig. 3a: einen erfindungsgemäßen Antrieb des zustellbaren Tiegels bei 90° Maschinenwinkel und aktiviertem Aktuator
- Fig. 4: einen erfindungsgemäßen Antrieb des zustellbaren Tiegels bei 180° Maschinenwinkel ohne aktivierten Aktuator
- Fig. 4a: einen erfindungsgemäßen Antrieb des zustellbaren Tiegels bei 180° Maschinenwinkel und aktiviertem Aktuator
- Fig. 5: einen erfindungsgemäßen Antrieb des zustellbaren Tiegels bei 270° Maschinenwinkel ohne aktivierten Aktuator
- Fig. 5a: einen erfindungsgemäßen Antrieb des zustellbaren Tiegels bei 270° Maschinenwinkel und aktiviertem Aktuator
- Fig. 6, 6a: zeigen mögliche Federanordnungen für einen erfindungsgemäßen Antrieb des zustellbaren Tiegels
- Fig. 7: zeigt eine alternative Anordnung des Aktuators für einen erfindungsgemäßen Antrieb des zustellbaren Tiegels

In Fig. 1 ist der prinzipielle Aufbau einer Bogenstanz- und -prägemaschine 100 zum Stanzen, Ausbrechen und Ablegen von Bögen aus Papier, Pappe und dergleichen dargestellt. Die Stanz- und Prägemaschine 100 besitzt einen Anleger 1, eine Stanzstation 2, eine Ausbrechstation 3 und einen Ausleger 4, die von einem gemeinsamen Maschinengehäuse 5 getragen und umschlossen werden.

Die Bogen 6 werden durch einen Anleger 1 von einem Stapel vereinzelt und über einen Zuführtisch 16 der Bogenstanz- und -prägemaschine 100 zugeführt und von Greifern an ihrer Vorderkante ergriffen und intermittierend in Bogenförderrichtung F durch die verschiedenen Stationen 2, 3 und 4 der Stanz- und Prägemaschine 100 hindurchgezogen. Die Greifer sind hierbei an Greiferstangen 8 und diese wiederum an einem Transportsystem 7 befestigt.

Die Stanzstation 2 besteht aus einem Untertisch 9 und einem Obertisch 10. Der Untertisch 9 ist fest im Maschinengestell gelagert und mit einer nicht näher dargstellten Gegenplatte zu den Stanzmessern versehen. Der Obertisch ist vertikal hin- und her bewegbar gelagert und ist mit den Stanz- und Rillmessern versehen.

Die Greifer an den Greiferstangen 8 transportieren den Bogen 6 von der Stanz- und Prägestation 2 in die nachfolgende Ausbrechstation 3, die mit Ausbrechwerkzeugen ausgestattet ist. In der Ausbrechstation 3 werden mit Hilfe der Ausbrechwerkzeuge die nicht benötigten Abfallstücke aus dem Bogen 6 nach unten herausgestoßen, wodurch die Abfallstücke 11 in einen unter der Station eingeschobenen behälterartigen Wagen 12 fallen.

Von der Ausbrechstation 3 gelangt der Bogen in den Ausleger 4, wo der Bogen entweder nur einfach abgelegt wird, oder aber gleichzeitig eine Trennung in einzelne Nutzen erfolgt. Der Ausleger 4 kann auch eine Palette 13 enthalten, auf der die einzelnen Bögen in Form eines Stapels 14 aufgestapelt werden, so dass nach Erreichen einer bestimmten Stapelhöhe die Paletten mit den aufgestapelten Bögen 14 aus dem Bereich der Stanz- und -prägemaschine 100 weggefahren werden können.

In Fig. 2 ist ein erfindungsgemäßer Antrieb des zustellbaren Tiegels dargestellt. In der schematischen Darstellung ist der Untertisch 9 fest im in Fig. 2 nicht näher dargestellten Maschinengehäuse 5 gelagert. Der zustellbare Obertisch 10 wird über zwei Parallelkurbelgetriebe 27, welche über Kurvenrollen 26 von Kurvenscheiben 24, 25 angetrieben werden auf und ab bewegt. Die Kurvenscheiben 24, 25 sind in der gezeigten Ausführung auf einer Welle 23 gelagert, die von einem nicht dargestellten Antrieb angetrieben wird. Jedes Parallelgetriebe 27 besteht aus zwei gleich langen Lenkern, die parallel angeordnet sind und durch eine Koppel 21 miteinander verbunden sind. Die Lenker werden in der dargestellten Ausführungsform gebildet vom Aktuator 22 und dem oberen Kniehebel 18 eines Kniehebelgetriebes 17. Das Kniehebelgetriebe wird gebildet vom unteren Kniehebel 18', der über ein Gleitlager 20 drehbar mit dem Obertisch verbunden ist, und einem oberen Kniehebel 18, der über ein Gleitlager 20' mit dem feststehenden Maschinengehäuse 5 drehbar verbunden ist. An ihrem jeweiligen anderen Ende sind die Kniehebel 18, 18' über ein Kniehebelgelenk 19 miteinander verbunden. Der Aktuator 22 ist an seinem oberen Ende ebenfalls über ein Gleitlager 20' mit dem feststehenden Maschinengehäuse 5 drehbar verbunden und an seinem unteren Ende mit der Kurvenrolle 26 und über die Koppel 21 mit dem Kniehebelgelenk 19. Aktuator 22, Koppel 21 und Kurvenrolle 26 sind dabei auf einer gemeinsamen Achse 28 drehbar angeordnet. Bei der Darstellung in Fig. 2 handelt es sich um die Stellung des Obertisches 10 zum Untertisch 9 beim Maschinenwinkel 0°, also in der oberen Totlage. Der Abstand a der beiden Tische zueinander ist somit der Maximalabstand bei nicht aktiviertem Aktuator 22. Der Abstand a' der beiden Tische zueinander bei aktiviertem Aktuator 22 ist in Fig. 2a dargestellt. Der Aktuator 22 wurde aus seiner Endlage herausbewegt. Dies führt dazu, dass die Kurvenrolle 26 aus der unmittelbaren horizontalen Wirkungslinie zwischen Kniehebelgelenk 19 und Kurvenscheibe 24 herausgeführt wird. Hierdurch knicken die Kniehebel 18, 18' ein und der Abstand a' zwischen Obertisch und Untertisch wird vergrößert. Für eine Notstop-Situation kann der Aktuator so ausgeprägt sein, dass er bei Energieausfall automatisch aus seiner Endlager herausfährt und damit den Ausknickvorgang einleitet. Damit ist gewährleistet, dass auch im Falle eines kompletten Ausfalls der Energieversorgung ein Maschinenschaden verhindert wird.

Analog ist in den Fig. 3 und 3a der Zustand von Obertisch 10 zu Untertisch 9 bei einem Maschinenwinkel von 90°, also in der Zustellbewegung von Obertisch 10 zu Untertisch 9, jeweils im Normalzustand und mit aktiviertem Aktuator 22 dargestellt. Wie man sieht, ändert sich auch hier der Abstand b auf einen höheren Wert b', wenn der Aktuator 22 aus seiner Endlage herausbewegt wird.

In Fig. 3 ist sehr gut zu erkennen, dass der Kniehebelwinkel deutlich steiler ist, wodurch die notwendige Kraftübertragung ermöglicht wird.

In den Fig. 4 und 4a ist der Zustand des Stanzens dargestellt bei einem Maschinenwinkel von 180°. Wie man leicht erkennt, ist es selbst in Stanzzustand durch Aktivierung des Aktuators aus seiner Endlage heraus möglich, im Notfall einen Abstand c' der beiden Tische zueinander herzustellen.

In den Fig. 5 und 5a ist der Zustand bei einem Maschinenwinkel von 270° dargestellt, der Obertisch 10 bewegt sich also bereits wieder vom Untertisch 9 weg.

Die Fig. 6 zeigt eine mögliche Federanordnung für einen erfindungsgemäßen Antrieb des zustellbaren Tiegels 10. Durch die Federanordnung wird sichergestellt, dass die Kurvenrolle 26 in jedem Betriebszustand der Kurvenscheibe 24 bzw. 25 folgt. In der dargestellten Ausführungsform ist die Feder 15, 15' als Druckfeder ausgeführt, die sich einerseits am Kniehebelgelenk 19 und andererseits am Gehäuse abstützt. Natürlich ist es auch denkbar, dass sich die Druckfeder an der Achse 28 und am Gehäuse abstützt. Weiterhin sind weitere Anordnungen mittels Zugfedern oder Drehstabfederanordnungen denkbar.

Eine weitere Anordnung ist in Fig. 6a dargestellt. In dieser Ausführungsform handelt es sich bei den Federn 15" und 15"' um Zugfedern, die sich zum einen am Obertisch 10 und zum anderen am Gehäuse abstützen.

In Fig 7. ist eine alternative Anordnung des Aktuators 22 für einen erfindungsgemäßen Antrieb des zustellbaren Tiegels dargestellt. Der Aktuator ist in diesem Ausführungsbeispiel nicht mehr ein Lenker des Parallelgetriebes 27, denn dieses wird nun aus dem Lenker 29 und oberen Kniehebel 18 eines Kniehebelgetriebes 17. Am oberen Ende des Lenkers 29 ist dann der Aktuator 22 befestigt. Diese Ausführungsform hat den Vorteil, dass der Aktuator nicht mitbewegt werden muss. Es ist somit keine bewegliche Energieversorgung für den Aktuator notwendig.

### Bezugszeichenliste

| | | | |
|---|---|---|---|
| 1 | Anleger | 20, 20' | Gleitlager |
| 2 | Stanzstation | 21 | Koppel |
| 3 | Ausbrechstation | 22 | Aktuator |
| 4 | Ausleger | 23 | Antriebswelle |
| 5 | Maschinengehäuse | 24 | Kurvenscheibe |
| 6 | Bogen | 25 | Kurvenscheibe |
| 7 | Transportsystem | 26 | Kurvenrolle |
| 8 | Greiferstangen | 27 | Parallelkurbelgetriebe |
| 9 | Untertisch | 28 | Achse |
| 10 | Obertisch | 29 | Lenker |
| 11 | Abfallstücke | 100 | Bogenstanz- und |
| 12 | Wagen | | -prägemaschine |
| 13 | Palette | | |
| 14 | Stapel | F | Bogenförderrichtung |
| 15, 15' | Feder 15", 15"' | | |
| 16 | Zuführtisch | a, a' | Tischabstand |
| 17 | Kniehebelgetriebe | b, b' | Tischabstand |
| 18, 18' | Kniehebel | c, c' | Tischabstand |
| 19 | Kniehebelgelenk | d, d' | Tischabstand |

## Patentansprüche

1. Bogenstanz- und -prägemaschine mit mindestens einer Stanzstation (2) und einer Transportvorrichtung für die zu stanzenden Bogen, wobei die Stanzstation (2) einen ersten fest in einem Maschinengestell angeordneten Tiegel und einen zweiten, gegen den ersten Tiegel zustellbaren Tiegel aufweist, wobeider zustellbare Tiegel (10) über mindestens ein mehrgliedriges Koppelgetriebe (27), welches über eine Kurvenrolle (26) von einer Kurvenscheibe (24, 25) angetrieben wird, in Abhängigkeit vom Betriebszustand verstellbar ist, wobei das Koppelgetriebe mindestens einen Kniehebel (18, 18'), eine Koppel (21) und einen Aktuator (22) aufweist, wobei der Kniehebel (18, 18') an seinem einen Ende mit dem Maschinengestell und an seinem anderen Ende mit dem zustellbaren Tiegel (10) über ein Drehgelenk (20, 20') verbunden ist, **dadurch gekennzeichnet,**
**dass** die Koppel (21) an ihrem einen Ende mit dem Kniegelenk (19) des Kniehebels (18, 18') und mit ihrem anderen Ende mit der Achse der Kurvenrolle (26) und dem einen Ende des Aktuators über ein Drehgelenk verbunden ist, wobei das andere Ende des Aktuators (22) über ein Drehgelenk (20') fest im Gehäuse (5) gelagert ist, wobei der Aktuator (22) im Falle eines Notstops aus seiner Endlage heraus bewegbar ist, so dass die Kurvenrolle (26) aus der unmittelbaren horizontalen Wirkungslinie zwischen Kniegelenk und Kurvenscheibe (24,25) herausgeführt wird, wodurch das Kniegelenk einknickt und der Stanzvorgang unterbrochen wird.

2. Bogenstanz- und -prägemaschine mit mindestens einer Stanzstation (2) und einer Transportvorrichtung für die zu stanzenden Bogen, wobei die Stanzstation (2) einen ersten fest in einem Maschinengestell angeordneten Tiegel und einen zweiten, gegen den ersten Tiegel zustellbaren Tiegel aufweist, wobei der zustellbare Tiegel (10) über mindestens ein mehrgliedriges Koppelgetriebe (27), welches über eine Kurvenrolle (26) von einer Kurvenscheibe (24, 25) angetrieben wird, in Abhängigkeit vom Betriebszustand verstellbar ist, wobei das Koppelgetriebe mindestens einen Kniehebel (18, 18'), eine Koppel (21) und einen Aktuator (22) aufweist, wobei der Kniehebel (18, 18') an seinem einen Ende mit dem Maschinengestell und an seinem anderen Ende mit dem zustellbaren Tiegel (10) über ein Drehgelenk (20, 20') verbunden ist,
**dadurch gekennzeichnet,**
**dass** die Koppel (21) an ihrem einen Ende mit dem Kniegelenk des Kniehebels (18, 18') und mit ihrem anderen Ende mit der Achse (28) der Kurvenrolle (26) und dem einen Ende eines weiteren Hebels (29) über ein Drehgelenk verbunden ist, wobei das andere Ende des weiteren Hebels (29) mit einem Aktuator (22) verbunden ist, wobei der Aktuator (22) im Falle eines Notstops aus seiner Endlage heraus bewegbar ist, so dass die Kurvenrolle (26) aus der unmittelbaren horizontalen Wirkungslinie zwischen Kniegelenk und Kurvenscheibe (24, 25) herausgeführt wird, wodurch das Kniegelenk einknickt und der Stanzvorgang unterbrochen wird

3. Bogenstanz- und -prägemaschine nach Anspruch 1 oder 2,
**dadurch gekennzeichnet,**
**dass** der zustellbare Tiegel (10) über zwei mehrgliedrige Koppelgetriebe (27), welche jeweils über eine Kurvenrolle (26) von jeweils einer Kurvenscheibe (24, 25) angetrieben werden, in Abhängigkeit vom Betriebszustand verstellbar ist, wobei die Koppelgetriebe (27) einander gegenüberliegend angeordnet sind.

4. Bogenstanz- und -prägemaschine nach einem der Ansprüche 1 bis 3,
**dadurch gekennzeichnet,**
**dass** die Achse der Kurvenrolle (26) außerhalb des Bewegungsbereiches des Kniegelenks des Kniehebels (18, 18') liegt.

5. Bogenstanz- und -prägemaschine nach einem der Ansprüche 1 bis 4,
**dadurch** gekenntzeichnet,
dass das Koppelgetriebe mit Kurvenrolle (26) über mindestens eine Feder (15, 15') in Richtung auf die Kurvenscheibe (24, 25) belastet wird.

6. Bogenstanz- und -prägemaschine nach einem der Ansprüche 1 bis 5,
**dadurch gekennzeichnet,**
**dass** der Aktuator (22) ein Pneumatikzylinder oder ein Hydraulikzylinder oder eine Gewindespindel ist.

## Claims

1. Sheet-fed die-cutting and embossing machine including at least one diecutting unit (2) and a transport device for transporting the sheets to be cut, the diecutting unit (2) comprising a first platen fixed to a machine frame and a second platen movable to be engaged with the first platen, the movable platen (10) being adjustable as a function of the operating condition by means of at least one multi-link linkage (27) driven by a cam disk (24, 25) via a cam roller (26), the linkage including at least a connecting rod (21), an actuator (22) and a toggle lever (18, 18'), one end of which is connected to the machine frame and the other end of which is connected to the movable platen (10) via a swivel joint (20, 20'),
**characterized by**
the fact that one end of the connecting rod (21) is connected to the toggle joint (19) of the toggle lever (18, 18') and the other end is connected to the axis of the cam roller (26) and to one end of the actuator via a swivel joint, the other end of the actuator (22) being firmly supported in the housing (5) via a swivel joint (20'), the actuator (22) being movable out of its end position in the case of an emergency stop to guide the cam roller (26) out of the immediate horizontal acting line between toggle joint and cam disk (24, 25), thus causing the toggle joint to collapse and consequently the diecutting operation to be interrupted.

2. Sheet-fed die-cutting and embossing machine including at least one diecutting unit (2) and a transport device for transporting the sheets to be cut, the diecutting unit (2) comprising a first platen fixed to a machine frame and a second platen movable to be engaged with the first platen, the movable platen (10) being adjustable as a function of the operating condition by means of at least one multi-link linkage (27) driven by a cam disk (24, 25) via a cam roller (26), the linkage including at least a connecting rod (21), an actuator (22) and a toggle lever (18, 18'), one end of which is connected to the machine frame and the other end of which is connected to the movable platen (10) via a swivel joint (20, 20'),
**characterized by**
the fact that one end of the connecting rod (21) is connected to the toggle joint of the toggle lever (18, 18') and the other end is connected to the axis (28) of the cam roller (26) and to one end of a further lever (29) via a swivel joint, the other end of the further lever (29) being connected to an actuator (22), which is movable out of its end position in the case of an emergency stop to guide the cam roller (26) out of the immediate horizontal
acting line between toggle joint and cam disk (24, 25), thus causing the toggle joint to collapse and consequently the diecutting operation to be interrupted.

3. Sheet-fed die-cutting and embossing machine according to Claim 1 or 2,
**characterized by**
the fact that the movable platen (10) is adjustable as a function of the operating condition via two multi-link linkages (27), which are driven by a respective cam disk (24, 25) via a respective cam roller (26), the linkages (27) being arranged opposite each other.

4. Sheet-fed die-cutting and embossing machine according to one of claims 1 to 3,
**characterized by**
the fact that the axis of the cam follower (26) is located outside of the range of movement of the toggle joint of the toggle lever (18, 18').

5. Sheet-fed die-cutting and embossing machine according to one of claims 1 to 4,
**characterized by**
the fact that the linkage including the cam roller (26) is loaded towards the cam disk (24, 25) by at least one spring (15, 15').

6. Sheet-fed die-cutting and embossing machine according to one of claims 1 to 5,
**characterized by**
the fact that the actuator (22) is a pneumatic cylinder or a hydraulic cylinder or a threaded spindle.

## Revendications

1. Presse de découpe et de gaufrage de feuilles avec au moins une station de découpe (2) et un dispositif de transport pour les feuilles à découper, la station de découpe (2) présentant une première platine disposée fixement dans un bâti de machine et une seconde platine réglable par rapport à la première platine, la platine réglable (10) étant réglable en fonction de son état de fonctionnement par au moins une mécanisme d'accouplement à plusieurs organes (27) qui est entraîné par un galet de came (26) d'un disque à came (24, 25), le mécanisme d'accouplement présentant au moins une genouillère (18, 18'), un accouplement (21) et un actionneur (22), la genouillère (18, 18') étant reliée à une de ses extrémités au bâti de machine et à son autre extrémité à la platine réglable (10) par une articulation rotative (20, 20'), **caractérisée en ce que**
l'accouplement (21) est relié à une de ses extrémités à l'articulation genouillère (19) de la genouillère (18, 18') et à son autre extrémité à l'axe du galet de came (26) et à une extrémité de l'actionneur par une articulation rotative, l'autre extrémité de l'actionneur (22) étant logée solidaire au carter (5) par une articulation rotative (20'), l'actionneur (22) étant mobile dans le cas d'un arrêt d'urgence depuis sa position de fin de course de sorte que le galet de came (26) est sorti de la ligne d'action horizontale directe entre l'articulation de genouillère et le disque à came (24, 25) ce qui permet de plier l'articulation de genouillère et d'interrompre l'opération de découpe.

2. Presse de découpe et de gaufrage de feuilles avec au moins une station de découpe (2) et un dispositif de transport pour les feuilles à découper, la station de découpe (2) présentant une première platine disposée fixement dans un bâti de machine et une seconde platine réglable par rapport à la première platine, la platine réglable (10) étant réglable en fonction de son état de fonctionnement par au moins un mécanisme d'accouplement à plusieurs organes (27) qui est entraîné par un galet de came (26) d'un disque à came (24, 25), le mécanisme d'accouplement présentant au moins une genouillère (18, 18'), un accouplement (21) et un actionneur (22), la genouillère (18, 18') étant reliée une de ses extrémités au bâti de machine et à son autre extrémité à la platine réglable (10) par une articulation rotative (20, 20'), **caractérisée en ce que**
l'accouplement (21) est relié à une de ses extrémités à l'articulation genouillère de la genouillère (18, 18') et à son autre extrémité à l'axe (28) du galet de came (26) et à une extrémité d'un autre levier (29) par une articulation rotative, l'autre extrémité du levier supplémentaire (29) étant reliée à un actionneur (22), l'actionneur (22) étant mobile dans le cas d'un arrêt d'urgence depuis sa position de fin de course de sorte que le galet de came (26) est sorti de la ligne d'action horizontale directe entre l'articulation de genouillère et le disque à came (24, 25) ce qui permet de plier l'articulation de genouillère et d'interrompre l'opération de découpe.

3. Presse de découpe et de gaufrage de feuilles selon la revendication 1 ou 2, **caractérisée en ce que** la platine réglable (10) est réglable en fonction de son état de fonctionnement par deux mécanismes d'accouplement à organes multiples (27), qui sont entraînés réciproquement par un galet de came (26) d'un disque à came (24, 25) respectivement, les mécanismes d'accouplement (27) étant disposés en opposition mutuelle.

4. Presse de découpe et de gaufrage de feuilles selon l'une des revendications 1 à 3, **caractérisée en ce que** l'axe du galet de cames (26) se trouve à l'extérieur de la zone de déplacement de l'articulation genouillère de la genouillère (18, 18').

5. Presse de découpe et de gaufrage de feuilles selon l'une des revendications 1 à 4, **caractérisée en ce que** le mécanisme d'accouplement avec le galet de came (26) subit la force d'au moins un ressort (15, 15') en direction du disque à came (24, 25).

6. Presse de découpe et de gaufrage de feuilles selon l'une des revendications 1 à 5, **caractérisée en ce que** l'actionneur (22) est un vérin pneumatique ou un vérin hydraulique ou une vis filetée.
